# FASCICULE DE BREVET EUROPEEN

(11) **EP 0 009 444 B1**
(45) Date de publication et mention de la délivrance du brevet: **27.01.1982**
(21) Numéro de dépôt: 79400642.9
(22) Date de dépôt: 13.09.1979
(51) Int. Cl.: H01J 9/14

(54) **Procédé de fabrication de grilles planes en graphite pyrolytique pour tube électronique**
Verfahren zur Herstellung flacher Gitterelektroden aus pyrolytischem Graphit für Entladungsröhren
Process for making pyrolytic graphite grid electrodes for electron tubes

(30) Priorité: 19.09.1978 FR 7826818
(43) Date de publication de la demande: 02.04.1980
(73) Titulaire: THOMSON-CSF, 75008 Paris (FR)
(72) Inventeur: Gerlach, Pierre, F-75360 Paris Cedex 08 (FR); Hoet, Roger, F-75360 Paris Cedex 08 (FR)
(74) Mandataire: Bénichou, Robert

## Description

La présente invention concerne les tubes électroniques à électrodes planes comportant au moins une grille en graphite pyrolytique.

Ces grilles consistent généralement en une ou plusieurs nappes de fils fins limités à une bordure épaisse, parallèles entre eux ou entrecroisés pour former des mailles.

Plus précisément l'invention a pour objet un procédé de fabrication d'une grille plane en graphite pyrolytique.

Les avantages présentés par l'utilisation de grilles en graphite pyrolytique (dit encore graphite orienté) sont aujourd'hui bien connus; ils ont été décrits notamment dans plusieurs brevets déposés par la demanderesse: les brevets français 1 344 220 et 1 523 248 notamment.

La demanderesse a également décrit dans divers brevets et demandes de brevet des procédés de fabrication de grilles en graphite pyrolytique de forme cylindrique par épitaxie directe sur un mandrin chaud, résolvant les problèmes particuliers à l'utilisation de graphite pyrolityque.

Cependant jusqu'à présent les tentatives d'utilisation d'électrodes planes en graphite pyrolytique préparées par épitaxie directe, comme les grilles dont il vient d'être question, ont toujours été des échecs, du fait des contraintes qui prennent naissance au cours du refroidissement du dépôt de graphite, contraintes qui résultent de l'anisotropie thermique du graphite pyrolytique, et qui persistent après refroidissement dans la plaque ainsi obtenue utilisée comme électrode. Ainsi une plaque de graphite initialement plane à 2000° C devient courbe à 20°C.

La solution qui consiste à usiner dans la plaque devenue courbe un élément plan doit être écartée car en cours de fonctionnement, malgré la précontrainte appliquée aux fils constituant la grille, l'élément, placé à la température ambiante, se déforme à nouveau, risquant de provoquer, lorsqu'il est monté dans un tube, un court-circuit grille-cathode, l'espace grille-cathode des tubes à électrodes planes étant à peine de quelques centièmes de millimètres.

Ce problème est résolu en utilisant le procédé d'obtention d'une grille plane suivant l'invention, qui consiste essentiellement à préparer la grille à partir d'une ébauche cylindrique en graphite pyrolytique (préparé elle-même par exemple suivant les enseignements du brevet 1 523 248) en effectuant les opérations suivantes:
- usinage de précision de l'ébauche cylindrique pour l'amener à l'épaisseur choisie pour la grille plane définitive;
- découpage de flans, par jet de sable (ou tout autre procédé n'entraînant pas de contraintes d'usinage de flans), dans l'ébauche cylindrique;
- déformation des flans obtenus par pression ou dépression;
- éventuellement, rectification finale par meulage des éléments plans obtenus précédemment;
- exécution du réseau de fils par jet de sable (ou tout autre procédé n'entraînant pas de contraintes d'usinage); et
- montage de la grille dans un cadre de contrainte métallique, en tenant compte du sens de courbure initiale de la grille, de manière que sa concavité soit tournée vers la cathode du tube.

L'invention sera mieux comprise à l'aide de la description qui suit et des figures qui s'y rapportent parmi lesquelles:
- les figures 1, 2 et 3 illustrent diverses phases du procédé suivant l'invention; et
- la figure 4 est une vue en coupe de la grille obtenue suivant l'invention mise en place dans un tube.

On voit, en 1, figure 1, une ébauche cylin drique en graphite pyrolytique de granc diamètre (200 mm par exemple). Dans celle-c sont découpés, de préférence par jet de sable pour éviter la génération de contraintes para sites, des éléments 2 (par exemple circulaire; de 20 mm de diamètre) dont chacun est destine à être transformé en une grille plane. Le éléments 2 obtenus sont évidemment incurvés mais dans un seul plan, perpendiculairemen à l'axe de l'ébauche, alors que lorsque l'oi part d'une ébauche plane à haute température obtenue par épitaxie plane directe, les élément refroidis sont généralement incurvés suivan plusieurs plans différents.

Les éléments 2, primitivement incurvé suivant un seul plan, sont transformés ei éléments plans comme indiqué en figure 2 pa action simultanée d'une pression exercée pa une meule 3 sur l'élément et d'une dépressior l'élément 2 est maintenu sur la partie supérieur poreuse ou percée de trous 40 de faibl diamètre, d'une chambre 4 en dépressio (représentée ici vue en coupe schématique pε un plan vertical) dans laquelle par exemple o entretient le vide, par une pompe représenté symboliquement par la flèche 5. Le disposit permettant d'aplatir l'élément 2 n'est représent que très schématiquement, n'étant pas e lui-même un objet de l'invention, et sa réalisé tion étant du domaine de la technique courantₗ tout dispositif connu ayant le même effe pouvant d'ailleurs être substitué à celi représenté.

L'élément 2 aplati obtenu en fin de la phas illustrée figure 2 est éventuellement rectifia puis l'élément est usiné par jet de sable d manière à présenter l'aspect d'une grille formée de fils; la grille ainsi obtenue est serrée dans un cadre métallique de contrainte 6, représenté en coupe figure 3, cadre qui, en même temps qu'il tend la grille sert de support pour son montage dans le tube, dont seule une partie de la cathode 7 est représentée ici. En fonctionnement, ce cadre se trouve en général à une température très inférieure à celle des fils de la grille.

A la figure 4 est représentée la grille à la fois en vue de dessous en a) (dans la disposition de la figure 3 où la grille est au-dessus de la cathode) et, en b) en coupe par le plan vertical de trace VV; cette figure met en évidence le montage de la grille, de telle manière que toute déformation de celle-ci dans le sens de la courbure initiale de l'ébauche dans laquelle elle a été découpée (la grille en coupe est représentée fictivement ici avec, pour la compréhension, sa courbure initiale bien. qu'à ce stade de la préparation, elle soit plane) ait tendance à l'éloigner de la cathode (vers le haut dans la disposition de la figure 2).

Les indications numériques données plus haut n'ont que la valeur d'exemples non limitatifs, mais il apparaît qu'il est souhaitable d'avoir un rapport 0_{1/}0₂ (diamètre de l'ébauche 0₁/diamètre 0₂ ou grande dimension transversale de l'élément plan découpé dans celle-ci) aussi grand que possible, les variations relatives pouvant affecter l'espace grille-cathode par suite de la déformation de la grille étant en raison inverse de ce rapport.

Ces grilles trouvent une application dans tous les tubes électroniques à cathode plane, et les tubes de grande puissance en particulier, pour la réalisation des électrodes de commande de l'ensemble cathodique, notamment.

## Revendications

1. Procédé de fabrication d'une grille plane de tube électronique en graphite pyrolytique, caractérisé par les opérations successives suivantes:
- préparation d'une ébauche cylindrique en graphite- pyrolytique par épitaxie sur un mandrin chaud;
- usinage de précision de t'ébauche cylindrique pour l'amener à l'épaisseur de la grille plane définitive;
- découpage d'un flan aux dimensions de la grille dans l'ébauche en question;
- aplatissement de l'élément découpé par l'exercice d'une pression sur l'une des faces de celui-ci;
- éventuellement rectification finale par meulage de l'élément plan obtenu à la suite de l'opération précédente;
- usinage du flan de façon à y faire apparaître, à l'intérieur d'une bordure épaisse, un réseau de fils fins délimitant des ouvertures entre eux, par tout moyen connu, sablage notamment;
- montage de la grille en extension dans un cadre de contrainte.

2. Procédé suivant la revendication 1, caractérisé en ce qu'au cours de l'opération d'aplatissement l'autre face du flan est en communication avec une chambre de dépression.

## Patentansprüche

1. Verfahren zur Herstellung eines ebenen Elektronenröhrengitters aus pyrolytischem Graphit, dadurch gekennzeichnet, daß es die nachstehenden, aufeinanderfolgenden Verfahrensschritte umfaßt:
- Fertigung eines zylindrischen Rohlings aus pyrolytischem Graphit durch Epitaxie auf einem heißen Stempel,
- Präzisionsbearbeitung des zylindrischen Rohlings, um dessen Dicke auf diejenige des fertigen Gitters zu reduzieren,
- Ausschneiden einer die Abmessungen des Gitters aufweisenden Rohscheibe aus dem Rohling,
- Abflachen des ausgeschnittenen Elements durch Ausübung eines Druckes auf eine Seite desselben,
- gegebenenfalls Feinschleifen des im vorhergehenden Verfahrensschritt erhaltenen ebenen Elementes,
- Bearbeitung der Rohscheibe, um innerhalb einer dicken Umrandung ein Netz dünner Fäden zu formen, die durch die letzteren begrenzte Öffnungen bilden, wobei diese Bearbeitung auf geeignete, an sich bekannte Weise, z. B. durch Anwendung des Sandstrahlverfahrens erfolgt, und
- Anbringen des Gitters unter Dehnungsspannung in einem Spannrahmen.

2. Verfahren nach Anspruch 1, dadurch gekennzeichnet, daß während des Abflach-Verfahrensschrittes die andere Seite der Rohscheibe mit einer Unterdruck-Kammer verbunden ist.

## Claims

1. Process of manufacturing a planar grid for an electronic tube, which grid is made of pyrolytic graphite, characterized in that it comprises the successive steps of:
- preparing a cylindrical rough piece of pyrolytic graphite by epitaxy on a hot mandrel,
- precision machining of the cylindrical rough piece for reducing its thickness to that of the final planar grid,
- cutting out from said rough piece a blank having the dimensions of the grid,
- flattening the cut-out element by exerting a pressure on one face thereof,
- possibly precision grinding the planar element obtained in the preceding step,
- machining the blank so as to shape within a thick edging a network of thin threads delimiting apertures between each other, by any convenient known method, such as sanding, and
- mounting the grid under tensile stress in a stressing frame.

2. Process according to claim 1, characterized in that during said step of flattening, the opposite face of the blank communicates with a vacuum chamber.
